# EUROPÄISCHE PATENTANMELDUNG

(11) **EP 4 675 047 A1**
(43) Veröffentlichungstag der Anmeldung: **07.01.2026**
(21) Anmeldenummer: 24186346.3
(22) Anmeldetag: 03.07.2024
(51) Int. Cl.: E02D 7/18, E02D 3/054

(54) **SCHWINGUNGSERREGER FÜR EINE VIBRATIONSRAMME**

(71) Anmelder: ABI Anlagentechnik-Baumaschinen-Industriebedarf Maschinenfabrik und Vertriebsgesellschaft mbH, 63843 Niedernberg (DE)
(72) Erfinder: KLEIN, Marvin, 63762 Großostheim (DE); KLEIBL, Albrecht, 02747 Großhennersdorf (DE); MEINEL, Manuel, 04157 Leipzig (DE)
(74) Vertreter: Patentanwälte Dörner & Kötter PartG mbB

(57) **Zusammenfassung**

Die Erfindung betrifft einen Schwingungserreger für eine Vibrationsramme (4), umfassend ein Erregergehäuse (51), in dem ein Erregergetriebe (53) angeordnet ist, das wenigstens zwei parallel zueinander angeordnete Wellen (54) umfasst, die in von dem Erregergehäuse (51) aufgenommenen Lagern (58) drehbar gelagert sind und die mit wenigstens einem Antrieb verbunden sind, durch den sie in Rotation versetzt werden, sowie wenigstens zwei Unwuchtmassen (56), die auf einer oder auf mehreren der Wellen (54) befestigt sind, wobei der wenigstens eine Antrieb durch jeweils eine Antriebseinheit (6) gebildet ist, die einen Elektromotor (61) und ein mit diesem verbundenes Antriebsgetriebe (63) umfasst, wobei die wenigstens eine Antriebseinheit (6) derart außen an dem Erregergehäuse (51) angeordnet ist, dass sie in Richtung der Drehachsen der Wellen (54) versetzt zu den von dem Erregergehäuse (51) aufgenommenen Lagern (58) und nicht axial zwischen zwei Lagern (58) einer Welle positioniert ist, und wobei das Antriebsgetriebe (63) mit wenigstens einer der Wellen (54) verbunden ist.

## Beschreibung

Die Erfindung betrifft einen Schwingungserreger für eine Vibrationsramme, umfassend ein Erregergehäuse, in dem ein Erregergetriebe angeordnet ist, das wenigstens zwei parallel zueinander angeordnete, drehbar gelagerte Wellen umfasst, die mit wenigstens einem Antrieb verbunden sind, durch den sie in Rotation versetzt werden, sowie wenigstens zwei Unwuchtmassen, die auf einer oder auf mehreren der Wellen befestigt sind.

Im Bauwesen werden Schwingungserzeuger wie Vibratoren, Rüttler oder Vibrationsbären verwendet, um Profile in den Boden einzubringen oder zu ziehen oder auch um Bodenmaterial zu verdichten. Der Boden wird durch Vibration angeregt und erreicht so einen "pseudoflüssigen" Zustand. Das Rammgut kann dann in den Baugrund gedrückt oder aus diesem gezogen werden. Die Vibration ist gekennzeichnet durch eine lineare Bewegung und wird durch paarweise gegenläufig rotierende Unwuchten innerhalb eines Vibratorgetriebes generiert. Schwingungserzeuger werden charakterisiert durch die installierte Unwucht (in Fachkreisen als "statisches Moment" bezeichnet), die schwingende Masse, die zulässige Fliehkraft und die maximale Drehzahl.

Vibratoren werden in Vibrationsrammen eingesetzt, die regelmäßig als mäklergeführtes Arbeitsgerät an einem Trägergerät eines Spezialtiefbaugerätes angeordnet sind. Vibrationsrammen kommen darüber hinaus auch als Baggeranbaugerät oder auch als sogenannte Freireiter zu Einsatz. Der Antrieb der Vibrationsramme erfolgt über Hydraulikmotoren, die innerhalb des Vibratorgehäuses mit den Wellen des Vibratorgetriebes verbunden sind. Spezialtiefbaumaschinen sind mobile Arbeitsmaschinen, zu deren Antrieb regelmäßig Dieselmotoren eingesetzt werden. Über den Dieselmotor des Trägergerätes werden Hydraulikpumpen angetrieben, welche die Hydraulikmotoren der Vibrationsramme über einen Hydraulikkreislauf antreiben.

Als Antrieb der Vibratoren haben sich Hydraulikmotoren etabliert, die sehr robust ausgeführt sind und eine hohe Leistungs- und Drehmomentdichte aufweisen. Dies bedeutet, dass sie eine hohe Antriebsleistung und ein hohes Antriebsdrehmoment bei kompakten Abmessungen und geringer Masse zur Verfügung stellen können.

Der Einsatz von Hydraulikpumpen hat sich bei derartigen Spezialtiefbaumaschinen bewährt, da diese eine hohe Leistungs- und Drehmomentdichte bei zugleich geringer Baugröße aufweisen. Durch den Einsatz von Hydraulikmotoren mit veränderlichem Schluckvolumen, wie es in der EP2085149A1 gelehrt wird, ist ein Betrieb in unterschiedlichen Drehzahlbereichen ohne Leistungsabfall möglich.

Nachteilig an den vorbekannten Schwingungserzeuger ist jedoch, dass die Hydraulikmotoren selbst einen niedrigen energetischen Wirkungsgrad aufweisen. Der Wirkungsgrad wird weiterhin dadurch beeinträchtigt, dass das Hydrauliköl zum Antrieb der Hydraulikmotoren des Vibrators bei großem Volumenstrom und hohem Druck über lange Strecken durch relativ dünne Schlauch- oder Rohrleitungen übertragen wird, was hohe Energieverluste im Hydraulikkreislauf nach sich zieht. Die Viskosität des Hydrauliköles ist außerdem stark abhängig von der Temperatur, was insbesondere bei niedrigen Temperaturen hohe Energieverluste im Hydraulikkreislauf zur Folge hat. Zudem erfordern die Hydraulikmotoren zum Betrieb ein aufwändiges Hydrauliksystem, an dessen Hydraulikpumpen die Hydraulikmotoren über ein System aus Hydraulikschläuchen und Steuerblöcken angeschlossen sind. Durch Leckagen an Hydraulikschläuchen oder auch beim Anschließen eines Vibrators an das Hydrauliksystem beispielsweise eines Trägergerätes besteht weiterhin die Gefahr eines Austritts vom Hydrauliköl in die Umwelt. Das Hydrauliksystem, das zudem auch anfällig gegenüber Verschmutzungen ist, erweist sich weiterhin als wartungsintensiv.

In der WO2022023254 A1 ist ein Vibrationsrammgerät mit einem Schwingungserzeuger beschrieben, an dessen Gehäuse auf zwei gegenüberliegenden Seiten jeweils ein Permanentmagnet- Synchronmotor (PMSM) angeordnet ist, der jeweils mit einer Antriebswelle verbunden ist, die im Inneren des Gehäuses mit einem Zahnrad versehen ist, das mit einem Zahnrad einer Unwuchtwelle des Erregergetriebes kämmt und diese antreibt. Alternativ ist vorgeschlagen, die Permanentmagnet- Synchronmotoren direkt mit den Unwuchtwellen zu verbinden und über diese auch eine Phasenverstellung der Unwuchten zueinander zu ermöglichen. Nachteilig an der beschriebenen Lösung ist, dass Permanentmagnet- Synchronmotoren gegenüber Hydraulikmotoren eine erheblich geringere Drehmomentdichte (Drehmoment bezogen auf Bauraum oder Masse) aufweisen, wodurch die Baugröße des Schwingungserzeugers erheblich erhöht und seine Einsatzfähigkeit begrenzt ist. Ein Rammen nah an bestehenden Hindernissen, wie beispielsweise bestehenden Gebäuden oder nah neben anderen, bereits installierten Rammelementen, die in einer Vielzahl unterschiedlicher Ausführungen, wie etwa Rohre, Kästen, U- oder Z-Profile, vorliegen können, ist hierdurch beeinträchtigt. Darüber hinaus erfordern die in den Permanentmagnet- Synchronmotoren befindlichen Permanentmagneten Seltenerdmetalle, deren Einsatz ökologisch und sozial bedenklich ist.

Hier setzt die vorliegende Erfindung an. Der Erfindung liegt die Aufgabe zugrunde, einen Schwingungserreger (auch Vibrator genannt) für eine Vibrationsramme bereitzustellen, bei der die vorgenannten Nachteile vermieden sind und der dabei kompakt aufgebaut ist. Gemäß der Erfindung wird diese Aufgabe durch einen Schwingungserreger mit den Merkmalen des kennzeichnenden Teils des Patentanspruchs 1 gelöst.

Mit der Erfindung ist ein Schwingungserreger für eine Vibrationsramme bereitgestellt, bei dem die vorgenannten Nachteile vermieden sind und der dabei kompakt aufgebaut ist. Dadurch, dass der wenigstens eine Antrieb durch jeweils eine Antriebseinheit gebildet ist, die einen Elektromotor und ein mit diesem verbundenes Antriebsgetriebe umfasst, wobei das Antriebsgetriebe mit wenigstens einer der Wellen verbunden ist, ist ein hoher Wirkungsgrad bei zugleich kompakter Bauweise erzielt. Durch die Verbindung des Elektromotors mit einem Antriebsgetriebe innerhalb der Antriebseinheit wird die erforderliche Grö-ße des Elektromotors erheblich reduziert. Durch die hohe mögliche Drehzahl der Elektromotoren ist über das Antriebsgetriebe bei gleicher Leistung der Einsatz kleinerer und leichterer Elektromotoren möglich. Dadurch, dass die wenigstens eine Antriebseinheit derart außen an dem Erregergehäuse angeordnet ist, dass sie in Richtung der Drehachsen der Wellen versetzt zu den von dem Erregergehäuse aufgenommenen Lagern und nicht axial zwischen zwei Lagern einer Welle positioniert ist, ist eine kompakte Bauweise unterstützt. Die Antriebseinheiten sind außerhalb des Gehäuses positioniert, wodurch der innerhalb des Gehäuses nutzbare Raum maximiert ist. Dabei sind die Antriebseinheiten mit ihrem Antriebsgetriebe außen außerhalb der Lagerung mit wenigstens einer Welle verbunden, wobei die Verbindung vorzugsweise in einem möglichst geringen Abstand zu der benachbarten Lagerung der Welle angeordnet ist.

In Ausgestaltung der Erfindung ist wenigstens eine aus einem Antriebsgetriebe und einem Elektromotor gebildete Antriebseinheit fest mit dem Erregergehäuse verbunden. Vorzugsweise sind alle angeordneten Antriebseinheiten fest mit dem Erregergehäuse verbunden.

In weiterer Ausgestaltung der Erfindung sind die Antriebsgetriebe aller Antriebseinheiten als Zahnradgetriebe ausgeführt und jeweils mit wenigstens einer Welle des Erregergetriebes direkt verbunden. Dabei ist kein Zugmittelgetriebe wie Keilriemen- oder Zahnriemengetriebe vorhanden. Hierdurch ist die Zuverlässigkeit des mit Schwingungen beaufschlagten Antriebs erhöht.

Vorteilhaft ist jede der Wellen mit wenigstens einer Unwuchtmasse versehen, wobei bevorzugt eine Zwischenwelle angeordnet ist, die keine Unwuchtmasse aufweist. Eine mit wenigstens einer Unwuchtmasse versehene Welle wird vorliegend auch als Unwuchtwelle bezeichnet.

In Ausgestaltung der Erfindung sind wenigstens zwei Wellen des Erregergetriebes, vorzugsweise alle Wellen mit jeweils einer Antriebseinheit verbunden. Hierdurch ist eine weitere Reduzierung der erforderlichen Baugröße der Elektromotoren erzielt.

In weiterer Ausgestaltung der Erfindung umfasst das Antriebsgetriebe wenigstens einer Antriebseinheit wenigstens zwei, bevorzugt genau zwei kämmende Zahnräder, wobei eines der Zahnräder durch den Elektromotor angetrieben ist und das andere Zahnrad mit einer der Wellen verbunden ist. Hierdurch ist ein kompakter Aufbau der Antriebseinheit erzielt. Zudem werden bei der Anordnung von genau zwei Zahnrädern keine zusätzlichen Gleit- oder Wälzlager benötigt.

In Weiterbildung der Erfindung weist das Antriebsgetriebe wenigstens einer Antriebseinheit eine radial zur Antriebsachse versetzte Abtriebsachse auf. Hierdurch sind mehr Freiheiten bei Anordnung der Motoren erzielt. Beispielweise ist der Antrieb zweier benachbarter Wellen des Erregergetriebes durch jeweils einen Elektromotor ermöglicht, wobei der Hüllkreisdurchmesser der Elektromotoren größer ist, als der Abstand der beiden benachbarten Wellen. Dies wirkt sich besonders bei einer Gestaltung des Schwingungserregers als Hochkantvibrator aus, bei dem mindestens drei Unwuchtwellen übereinander angeordnet sind.

Ein weiterer Vorteil besteht darin, dass die Motorwelle des Elektromotors und die Unwuchtwelle nur in einem Freiheitsgrad gekoppelt sind (Drehwinkel), sodass keine radialen oder axialen Kräfte von der Unwuchtwelle auf die Motorwelle übertragen werden. Dies ermöglicht, Elektromotoren ohne speziell modifizierte oder verstärkte Lagerung der Welle bzw. des Rotors in Erregergetrieben einzusetzen, ohne eine drastische Reduzierung der Lagerlebensdauer befürchten zu müssen.

Bei Schwingungserregern im Spezialtiefbau werden zwei Bauformen unterschieden: Als Hochkantvibrator wird ein Schwingungserzeuger mit einem vertikalen Aufbau bezeichnet, bei dem mindestens drei Unwuchtwellen vorhanden sind und mehr Unwuchtwellen übereinander als nebeneinander angeordnet sind. Diese Bauform eignet sich für Ramm- und Zieharbeiten an einem Vibrationsrammgerät mit Mäkler. Durch die Führung am Mäkler wird das exakte Ausrichten des Rammgutes und das Aufbringen von vertikalen Auflasten oder Zugkräften wesentlich erleichtert. Da der Vibrator am Mäkler befestigt ist, kann er nur begrenzt um die Hochachse geschwenkt werden. Aus diesem Grund wird bei Hochkantvibratoren angestrebt, den Schwingungserzeuger in Breiten- und Tiefenrichtung kompakt auszuführen, um Kollisionen mit Hindernissen wie Hauswänden oder bereits eingebautem Rammgut zu vermeiden. Beim vertikalen Aufbau des Erregergetriebes kompensieren sich die horizontalen Fliehkraftanteile der Unwuchten mit einem Versatz zueinander. Das durch diese Anordnung entstehende Moment in einem Unwuchtpaar wird durch die Anordnung der Unwuchtpaare zueinander ausgeglichen. Ein solcher Hochkantvibrator bzw. Schwingungserzeuger mit einem vertikalen Aufbau ist beispielsweise in der EP 2 789 402 A1 beschrieben.

Schwingungserreger mit horizontalem Aufbau werden bevorzugt bei frei hängend an einem Kran oder Bagger betriebenen Vibratoren (sogenannten freireitenden Vibrationsrammen oder auch Freireitern) eingesetzt. Dadurch können sie um ihre Hochachse gedreht und frei positioniert werden. Bei horizontalem Aufbau des Erregergetriebes kompensieren sich die horizontalen Fliehkraftanteile der Unwuchtpaare in einer horizontal angeordneten Ebene. Das Momentengleichgewicht wird dadurch inhärent erreicht.

In Ausgestaltung der Erfindung ist das von dem Elektromotor angetriebene Zahnrad des Antriebsgetriebes der wenigstens einen Antriebseinheit als außenverzahntes Stirnrad ausgeführt, wobei das abtriebsseitige Zahnrad, das mit einer der Wellen verbunden ist, als Hohlrad ausgeführt ist, wobei die Motorwelle des Elektromotors der Antriebseinheit mit einem radialen Versatz zu der Welle angeordnet ist. Hierdurch ist eine kompakte, flache Bauweise der Antriebseinheit, verbunden mit einer großen Übersetzung des Antriebsgetriebes erzielt. Darüber hinaus kann durch die Ausführung als Hohlrad mit Innenverzahnung der Achsabstand von Motor und Unwuchtwelle kleiner sein, als bei einer Au-ßenverzahnung mit gleicher Übersetzung. Diese Kombination - kleiner Achsabstand bei großer Übersetzung - ist ideal für einen Schwingungserreger für eine Vibrationsramme.

In Weiterbildung der Erfindung sind wenigstens zwei Wellen über Zahnräder miteinander verbunden.

In Ausgestaltung der Erfindung ist wenigstens ein Motor einer Antriebseinheit ein fremderregter Synchronmotor, ein Reluktanzmotor oder ein Asynchronmotor. Diese Motoren zeichnen sich dadurch aus, dass sie keine Permanentmagneten erfordern, wodurch der umweltbeeinträchtigende Einsatz von seltenen Erden vermieden ist. Diese Motoren haben im Allgemeinen eine geringere Drehmomentdichte als Permanentmagnet-Synchronmotoren. Um bei gleichem Gewicht und Abmaßen eine vergleichbare Leistungsabgabe zu erzielen, müssen diese Motoren mit höherer Drehzahl betrieben werden. Diese ist vorliegend durch Vorsehen einer entsprechend erforderlichen Übersetzung des Antriebsgetriebes ohne weiteres realisierbar.

In weiterer Ausgestaltung der Erfindung ist wenigstens ein Elektromotor ein Scheibenläufermotor. Hierdurch ist eine reduzierte Bauhöhe erzielt. Der Scheibenläufermotor (auch Axialflussmotor genannt) zeichnet sich durch eine geringe Bauhöhe mit großem Außendurchmesser sowie eine hohe Drehmomentdichte aus. Durch ein Antriebsgetriebe mit radialem Achsversatz zwischen Antriebs- und Abtriebsachse können mehrere Elektromotoren mit einem Außendurchmesser, der größer ist als der Achsabstand der Unwuchtwellen, am Gehäuse des Erregergetriebes montiert werden, ohne dass die Außenabmessungen des Vibrators vergrößert werden müssen. Weiterhin bietet das Prinzip des Scheibenläufermotors strukturelle Vorteile: Der Luftspalt zwischen Läufer und Gehäuse ist rechtwinklig zur Drehachse und damit in einer Ebene parallel zur Schwingbewegung des Vibrators orientiert. Demzufolge haben die Vibrationsbewegung und die daraus resultierenden Trägheitskräfte keinen Einfluss auf die Größe des Luftspaltes, wodurch die Anforderungen an die Lagerung des Läufers sinken und/oder kleinere Luftspalte realisiert werden können.

In weiterer Ausgestaltung der Erfindung weist das Antriebsgetriebe wenigstens einer Antriebseinheit ein nicht ganzzahliges Übersetzungsverhältnis auf. Hierdurch ist die Belastung des Elektromotors reduziert, da hierdurch periodische Schwingungen und Belastungen, die aus der Vibrationsanwendung resultieren abwechselnd auf unterschiedliche Bereiche oder Teile im Motor einwirken. So wird beispielsweise das Lager des Rotors (Lagerinnenring) nicht bei jeder Schwingung an der gleichen Stelle mit der Maximallast beansprucht. Weiterhin wirken periodisch wiederkehrende Stromspitzen auf unterschiedliche Spulen im Elektromotor, wodurch diese besser vor Überhitzung/Überlast geschützt werden. Auch wird die wiederholte mechanische Beanspruchung kritischer Bereiche reduziert. Ein nicht ganzzahliges Übersetzungsverhältnis reduziert die Belastung des Elektromotors in besonderem Maße in dem Fall, dass die Phasenlage des Erregergetriebes mit dem Antriebsmotor anstelle eines Schwenkantriebs verstellt werden soll.

Darüber hinaus wirkt sich das nicht ganzzahlige Übersetzungsverhältnis auf die Kühlung des Elektromotors aus: Die stromdurchflossenen Leiter im Elektromotor erwärmen sich infolge der Verlustleistung und müssen im Betrieb ständig gekühlt werden. Infolge des schwingenden Arbeitsprozesses treten im Erregergetriebe Drehmomente auf, die im zeitlichen Verlauf ebenfalls periodische Schwankungen aufweisen, deren Frequenz ein ganzzahliges Vielfaches der Erregerfrequenz sind. Das periodisch schwankende Drehmoment hat einen periodisch schwankenden Stromfluss zur Folge. Wird nun das Antriebsgetriebe mit einer Übersetzung ausgeführt, die nicht ganzzahlig ist, so sind bei aufeinanderfolgenden Schwingspielen unterschiedliche Bereiche durch den hohen Stromfluss betroffen. Im Idealfall ist die Übersetzung so gewählt, dass die hohen Ströme in aufeinanderfolgenden Schwingperioden auf die Leiter bzw. Spulen verschiedener Polpaare wirken. In der Folge wird die Erwärmung des Motors gleichmäßiger und somit die Kühlung verbessert bzw. lokale Überhitzung vermieden.

In Weiterbildung der Erfindung ist der Hüllkreisdurchmesser wenigstens eines Elektromotors einer Antriebseinheit größer, als der Abstand zwischen der mit dieser verbundenen Welle zu einer benachbarten Welle des Erregergetriebes. Hierdurch ist eine kompaktere Bauweise, insbesondere eine reduzierte Länge des Elektromotors und damit auch der Antriebseinheit ermöglicht.

In Ausgestaltung der Erfindung ist zwischen dem Elektromotor und dem Antriebsgetriebe eine Prallwand angeordnet, wobei bevorzugt zwischen Prallwand und Antriebsgetriebe, insbesondere zwischen dem Antriebsritzel des Antriebsgetriebes und der Prallwand eine Spaltdichtung angeordnet ist. Hierdurch ist ein Kontakt von großen Mengen Getriebeöl mit der Dichtung und der Stirnseite des Elektromotors verhindert. Dadurch wird der Wärmestrom vom Getriebeöl auf den deutlich kühleren Elektromotor verringert, wodurch dieser mit höherer Leistung betrieben werden kann. Die Temperatur des Getriebeöls zur Schmierung des Vibrationsgetriebes beträgt üblicherweise ca. 80°C bis 100°C, wohingegen bei handelsüblichen Elektromotoren bereits bei Kühlmitteltemperaturen von zwischen 45°C bis 65°C eine Leistungsrücknahme (Derating) erfolgt. Bei berührungsfreien Dichtungen, wie Spaltdichtungen, Rillendichtungen und Labyrinthdichtungen wird die Dichtwirkung enger Spalte ausgenutzt. Die Dichtwirkung wird durch Verlängerung des Strömungsweges durch den abzudichtenden Spalt erreicht, wodurch des Strömungswiderstand wesentlich erhöht wird. Spaltdichtungen sind Verschleißfrei und es treten keine nennenswerten reibungsbedingten Leistungsverluste auf.

Gegenstand der Erfindung ist weiterhin eine Vibrationsramme mit einem Schwingungserzeuger der vorgenannten erfindungsgemäßen Art. Bevorzugt ist der Schwingungserzeuger der Vibrationsramme als Hochkantvibrator ausgeführt.

In Weiterbildung der Erfindung ist die Vibrationsramme als Ffreireitende Vibrationsramme, auch Freireiter genannt, ausgebildet.

Gegenstand der Erfindung ist darüber hinaus ein Vibrationsrammgerät, umfassend ein Trägergerät mit einem Mäkler, an dem ein Arbeitsgeräteschlitten verschiebbar angeordnet ist, an dem eine Vibrationsramme mit einem Schwingungserzeuger der vorgenannten erfindungsgemäßen Art befestigt ist.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Fig. 1: die schematische Darstellung eines Vibrationsrammgerätes mit Trägergerät und Mäkler;
- Fig. 2: die schematische Darstellung des Schwingungserzeugers des Vibrationsrammgerätes aus Figur 1 in einer Seitenansicht;
- Fig. 3: die schematische räumliche Darstellung des Schwingungserzeugers aus Figur 2 mit einer Antriebseinheit in Explositionsdarstellung;
- Fig. 4: die schematische Darstellung des Schwingungserzeugers aus Figur 2 in der Schnittansicht A-A;
- Fig. 5: die ausschnittsweise Detaildarstellung einer Antriebseinheit der Darstellung aus Figur 4;
- Fig. 6: die schematische Darstellung des Schwingungserzeugers aus Figur 2 in der Ansicht von vorn und
- Fig. 7: die schematische Darstellung des Schwingungserzeugers aus Figur 6 im Schnitt B-B.

Das als Ausführungsbeispiel gewählte Vibrationsrammgerät 1 umfasst ein Trägergerät 2, das über eine Kinematik 21 mit einem Mäkler 3 verbunden ist, an dem ein Arbeitsgeräteschlitten 31 verfahrbar angeordnet ist, der eine Vibrationsramme 4 aufnimmt, die einen Schwingungserzeuger 5 und eine Klemmzange 7 zur Aufnahme eines Rammguts 8 umfasst.

Das Trägergerät 2 umfasst einen mit einem Kettenfahrwerk versehenen Unterwagen 22, auf dem ein Oberwagen 23 drehbar angeordnet ist. Der Oberwagen 23 umfasst eine Fahrerkabine 24 sowie einen Maschinenraum 25, der einen Verbrennungsmotor, insbesondere einen Dieselmotor zum Antrieb eines Generators zur Erzeugung einer elektrischen Betriebsspannung aufnimmt, der mit einer Pufferbatterie verbunden ist.

Der Schwingungserzeuger 5 ist als Hochkantvibrator ausgebildet und umfasst ein Erregergehäuse 51, das ein Erregergetriebe 53 aufnimmt, das aus vier drehbar gelagerten Unwuchtwellen 54 - zwei äußeren Unwuchtwellen 542 und zwei inneren Unwuchtwellen 541 - gebildet ist, die mit Zahnrädern 55 und mit Unwuchtmassen 56 versehen sind, sowie eine mit Zahnrädern 55 versehene Zwischenwelle 57, die mittig zwischen zwei inneren Unwuchtwellen 54 angeordnet ist. (Die Zwischenwelle 57 ist in Figur 7 nicht unmittelbar ersichtlich - die Bezugsziffer 57 zeigt hier auf die sichtbare feststehende Drehdurchführung, hinter der die Zwischenwelle angeordnet ist.) Die Unwuchtwellen 541 und die Zwischenwelle 57 sind über jeweils zwei von dem Erregergehäuse 53 aufgenommenen, als Zylinderrollenlager ausgebildeten Lagern 58 drehbar in dem Erregergehäuse 53 gelagert und über die Zahnräder 55 miteinander verbunden. Das Erregergehäuse 51 weist an zwei gegenüberliegenden Seitenwänden jeweils eine Anschlussleiste 52 zur Führung an dem Arbeitsgeräteschlitten 31 des Mäklers 3 auf. Die Vertikalkräfte werden durch - nicht dargestellte - Elastomerelemente vom Arbeitsgeräteschlitten 31 des Mäklers 3 auf das Erregergehäuse 51 übertragen.

An seiner den Anschlussleisten 52 gegenüberliegenden Vorderseite sind an dem Erregergehäuse 51 des Schwingungserzeugers 5 außen vier Antriebseinheiten 6 zum Antrieb jeweils einer der Unwuchtwellen 54 angeordnet.

Die Antriebseinheiten 6 umfassen jeweils einen Elektromotor 61, der mit einem Antriebgetriebe 63 verbunden ist. Im Ausführungsbeispiel ist der Elektromotor 61 ein Reluktanzmotor. Durch den Einsatz von vier jeweils einen Elektromotor 61 aufweisenden Antriebseinheiten weisen die Elektromotoren 61 eine relativ geringe Bauhöhe auf. Diese Bauhöhe kann dadurch noch weiter vermindert werden, wenn als Elektromotoren 61 Scheibenläufermotoren verwendet werden.

Das Antriebsgetriebe 63 ist gebildet durch ein Antriebsritzel 64, das mit der Innenverzahnung eines Hohlrades 65 im Eingriff ist. Die Verzahnung von Antriebsritzel 64 und Hohlrad 65 ist dabei derart gewählt, dass das Antriebsgetriebe 63 ein nicht ganzzahliges Übersetzungsverhältnis aufweist. Das Antriebsritzel 64 ist drehfest mit der Motorwelle 62 des Elektromotors 61 verbunden. Das Hohlrad 65 ist über einen Antriebsteller 651, an dem es befestigt ist, drehfest mit der jeweiligen Unwuchtwelle 54 des Erregergetriebes 53 verbunden. Zwischen dem Antriebsritzel 64 des Antriebsgetriebes 63 und dem Elektromotor 61 ist eine Prallwand in Form einer Prallscheibe 66 angeordnet. Zwischen dem Antriebsritzel 64 und der Prallscheibe 66 ist eine berührungslose Dichtung 67, vorliegend eine Spaltdichtung angeordnet. Die Motorwelle 62 des Elektromotors 61 ist radial versetzt zu der mit dieser über das Antriebsgetriebe 63 verbundenen Unwuchtwelle 54 angeordnet. Im Ausführungsbeispiel sind jeweils zwei benachbarte Antriebgetriebe 63 in einem gemeinsamen Getriebegehäuse 68 angeordnet, das mittels Schrauben an dem Erregergehäuse 51 des Schwingungserzeugers 5 befestigt ist. Selbstverständlich kann jedes Antriebsgetriebe (63) auch in einem separaten Antriebsgehäuse angeordnet sein.

Die Elektromotoren 61 der Antriebseinheiten 6 sind elektrisch mit der - nicht dargestellten - Pufferbatterie des Trägergerätes 2 verbunden.

## Patentansprüche

1. Schwingungserreger für eine Vibrationsramme (4), umfassend ein Erregergehäuse (51), in dem ein Erregergetriebe (53) angeordnet ist, das wenigstens zwei parallel zueinander angeordnete Wellen (54) umfasst, die in von dem Erregergehäuse (51) aufgenommenen Lagern (58) drehbar gelagert sind und die mit wenigstens einem Antrieb verbunden sind, durch den sie in Rotation versetzt werden, sowie wenigstens zwei Unwuchtmassen (56), die auf einer oder auf mehreren der Wellen (54) befestigt sind, **dadurch gekennzeichnet, dass** der wenigstens eine Antrieb durch jeweils eine Antriebseinheit (6) gebildet ist, die einen Elektromotor (61) und ein mit diesem verbundenes Antriebsgetriebe (63) umfasst, wobei die wenigstens eine Antriebseinheit (6) derart außen an dem Erregergehäuse (51) angeordnet ist, dass sie in Richtung der Drehachsen der Wellen (54) versetzt zu den von dem Erregergehäuse (51) aufgenommenen Lagern (58) und nicht axial zwischen zwei Lagern (58) einer Welle positioniert ist, wobei das Antriebsgetriebe (63) mit wenigstens einer der Wellen (54) verbunden ist.

2. Schwingungserreger nach Anspruch 1, **dadurch gekennzeichnet, dass** das Antriebsgetriebe (63) der wenigstens einen Antriebseinheit (6) als Zahnradgetriebe ausgeführt ist.

3. Schwingungserreger nach Anspruch 1 oder 2, **dadurch gekennzeichnet, dass** jede der Wellen (54) mit wenigstens einer Unwuchtmasse (56) versehen ist, wobei vorzugsweise eine Zwischenwelle (57) zwischen zwei der Wellen (54) angeordnet ist, die keine Unwuchtmasse aufweist.

4. Schwingungserreger nach einem der vorgenannten Ansprüche, **dadurch gekennzeichnet, dass** wenigstens zwei Wellen (54), vorzugsweise alle Wellen (54) mit jeweils einer Antriebseinheit (6) verbunden sind.

5. Schwingungserreger nach einem der vorgenannten Ansprüche, **dadurch gekennzeichnet, dass** wenigstens eine aus einem Antriebsgetriebe (63) und einem Elektromotor (61) gebildete Antriebseinheit (6) fest mit dem Erregergehäuse (51) verbunden ist.

6. Schwingungserreger nach einem der vorgenannten Ansprüche, **dadurch gekennzeichnet, dass** das Antriebsgetriebe (63) wenigstens einer Antriebseinheit (6) wenigstens zwei, bevorzugt genau zwei kämmende Zahnräder (64, 65) umfasst, wobei eines der Zahnräder (64) durch den Elektromotor (61) angetrieben ist und das andere Zahnrad (65) mit einer der Wellen (54) verbunden ist.

7. Schwingungserreger nach einem der vorgenannten Ansprüche, **dadurch gekennzeichnet, dass** das Antriebsgetriebe (63) wenigstens einer Antriebseinheit (6) eine radial zur Antriebsachse versetzte Abtriebsachse aufweist.

8. Schwingungserreger nach Anspruch 6, **dadurch gekennzeichnet, dass** das von dem Elektromotor (61) angetriebene Zahnrad (64) des Antriebsgetriebes (63) der wenigstens einen Antriebseinheit (6) als außenverzahntes Stirnrad ausgeführt ist, wobei das abtriebsseitige Zahnrad, das mit einer der Wellen (54) verbunden ist, als Hohlrad (65) ausgeführt ist, wobei die Motorwelle (62) des Elektromotors (61) der Antriebseinheit (6) mit einem radialen Versatz zu der Welle (54) angeordnet ist.

9. Schwingungserreger nach einem der vorgenannten Ansprüche, **dadurch gekennzeichnet, dass** wenigstens zwei Wellen (54) des Erregergetriebes (53) über Zahnräder (55) miteinander verbunden sind.

10. Schwingungserreger nach einem der vorgenannten Ansprüche, **dadurch**
**gekennzeichnet, dass** wenigstens ein Motor (61) einer Antriebseinheit (6) ein fremderregter Synchronmotor, ein Reluktanzmotor oder ein Asynchronmotor ist.

11. Schwingungserreger nach einem der vorgenannten Ansprüche, **dadurch gekennzeichnet, dass** das Antriebsgetriebe (63) wenigstens einer Antriebseinheit (6) ein nicht ganzzahliges Übersetzungsverhältnis aufweist.

12. Schwingungserreger nach einem der vorgenannten Ansprüche, **dadurch gekennzeichnet, dass** der Hüllkreisdurchmesser wenigstens eines Elektromotors (61) einer Antriebseinheit (6) größer ist, als der Abstand zwischen der mit dieser verbundenen Welle (54) zu einer benachbarten Welle (54) des Erregergetriebes (53).

13. Schwingungserreger nach einem der vorgenannten Ansprüche, **dadurch gekennzeichnet, dass** zwischen dem Elektromotor (61) und dem Antriebsgetriebe (63) wenigstens einer Antriebseinheit (6) eine Prallwand (66) angeordnet ist, wobei bevorzugt zwischen Prallwand (66) und Antriebsgetriebe (63) eine berührungsfreie Dichtung (67) angeordnet ist.

14. Schwingungserreger nach einem der vorgenannten Ansprüche, **dadurch gekennzeichnet, dass** dieser als Hochkantvibrator ausgebildet ist.

15. Vibrationsramme, umfassend einen Schwingungserreger (5) nach einem der vorgenannten Ansprüche, wobei diese als freireitende Vibrationsramme ausgebildet ist

16. Vibrationsrammgerät, umfassend ein Trägergerät (2) mit einem Mäkler (3), an dem ein Arbeitsgeräteschlitten (31) verschiebbar angeordnet ist, an dem eine Vibrationsramme (4) befestigt ist, die einen Schwingungserreger (5) nach einem der Ansprüche 1 bis 14 umfasst.
